# EUROPÄISCHE PATENTSCHRIFT

(11) **EP 1 529 579 B1**
(45) Veröffentlichungstag und Bekanntmachung des Hinweises auf die Patenterteilung: **23.05.2007**
(21) Anmeldenummer: 04024449.3
(22) Anmeldetag: 14.10.2004
(51) Int. Cl.: B21H 3/06

(54) **Stangenartiges Verzahnungswerkzeug**
Flat thread rolling die
Matrice plate de filetage par roulage

(30) Priorität: 06.11.2003 DE 20317081 U
(43) Veröffentlichungstag der Anmeldung: 11.05.2005
(73) Patentinhaber: Fette GmbH, 21493 Schwarzenbek (DE)
(72) Erfinder: Oppelt, Klaus, 21481 Lauenburg (DE)
(74) Vertreter: Hauck Patent- und Rechtsanwälte

(56) Entgegenhaltungen:
- DE-C- 294 822
- US-A- 1 972 225
- US-A- 4 798 070
- US-A- 5 943 904

## Beschreibung

Die Erfindung bezieht sich auf ein stangenartiges Verzahnungswerkzeug nach dem Oberbegriff des Anspruchs 1.

Aus der DE 4306742 ist bekannt geworden, zwei zahnstangenartige Werkzeuge zur Herstellung einer Außenverzahnung von Getrieberädern oder dergleichen vorzusehen. Die paarweise angeordneten Walzstangen sind an gegenläufig verschiebbaren Schlitten einer Werkzeugmaschine befestigt. Die Zahnung wirkt an gegenüberliegenden Seiten des Werkstücks, das drehbar eingespannt ist. Die Zahnung ist gerade oder schräg profiliert mit stetig höher werdendem Zahnprofil, wobei das Bezugsprofil über die gesamte Zahnstangenlänge hin dasselbe ist. Es ist ferner bekannt, die Zähne zu Beginn mit einer niedrigeren und dann zunehmenden Höhe auszuführen, so daß über den Hubverlauf eine zunehmende Einarbeitung der Verzahnung in das Getrieberad stattfindet. Man spricht daher von einer Einlaufzone, einer Kalibrierzone und einer Dekompressionszone. In der Kalibrierzone ist die Zahnhöhe gleich, während sie in der Dekompressionszone allmählich kleiner wird.

Die bekannten Walzstangen weisen an den Enden Ansätze oder Laschen auf, mit deren Hilfe sie am Schlitten anbringbar sind. Die Höhe der Zahnung ist naturgemäß vorgegeben und muß stets eingehalten werden. Es versteht sich, daß nach einer gewissen Zeit ein Verschleiß der Zähne stattfindet. Es ist ferner bekannt, zur Wiederaufarbeitung derartiger verschlissener Walzstangen das Restprofil abzuschleifen und ein neues Profil einzuformen. Dadurch erhält das gesamte Zahnprofil eine geringere Höhe. Um diese Höhe auszugleichen, ist bekannt, eine sogenannte Beilage zwischen Schlitten und Walzstange anzuordnen. Nachteilig bei einer derartigen Lösung ist, daß sie nur begrenzt einsetzbar ist, eine schwierige Maschinenmontage erfordert und es leicht geschehen kann, daß die Ansätze oder Laschen an den Enden der Walzstange brechen.

Es ist ferner aus US-A-4,798,070 bekannt, die Maschinenmontage mit Hilfe eines länglichen Fußes durchzuführen, dessen Breite der der Walzstange entspricht und deren Länge etwas größer ist als die der Walzstange, die ihrerseits einen Ansatz oder eine Lasche nicht aufweist. Walzstange, ggfs. Beilage und Fuß, werden mit Hilfe von Schrauben zusammengehalten. Vorteilhaft bei dieser Lösung ist, daß ein sogenannter Laschenbruch nicht zu befürchten ist und auch die Maschinenmontage relativ einfach ist. Im Hinblick auf den Aufwand ist jedoch diese Lösung als ungünstig zu betrachten.

Aus DE-A-294 822 ist eine Walzstange der eingangs genannten Art bekannt geworden, bei der an zwei gegenüberliegenden Längsseiten eine Zahnung vorgesehen ist. Die anderen gegenüberliegenden Längsseiten werden in einer Spannvorrichtung eingespannt, wobei diese die Walzstange gegen eine darunter liegende Auflagefläche eines Unterlagenblocks spannt. Wegen der doppelten Zahnung ist die Einsatzzeit der Walzstangen verdoppelt.

Der Erfindung liegt die Aufgabe zugrunde, ein Verzahnungswerkzeug zu schaffen, das die Vorteile der zuletzt genannten Lösung aufweist und ferner die Walzstange präzise in ihrer Lage festlegt.

Diese Aufgabe wird durch die Merkmale des Patentanspruchs 1 gelöst.

Auch bei der Erfindung ist die Standzeit des Verzahnungswerkzeugs bei doppeltem Zahnprofil auch doppelt so lang ist. Sind beide Zahnprofile verschlissen, wird die Walzstange entsorgt.

Der Aufwand für die Fertigung einer Walzstange mit doppeltem Zahnprofil ist naturgemäß etwas größer als für eine solche, die nur ein Zahnprofil aufweist. Andererseits ist er deutlich geringer als für zwei getrennte Walzstangen, insbesondere wenn das Zahnprofil auf beiden Seiten der Walzstange identisch ist. Die Standzeit entspricht, wie gesagt, der doppelten Standzeit einfach gezahnter Walzstangen, sodaß der Wegfall einer Wiederaufarbeitung, die ja ihrerseits mit entsprechendem Aufwand verbunden ist, durch die Vorteile aufgewogen wird.

Walzstangen herkömmlicher Art stützen sich bekanntlich mit ihrer Unterseite auf einem Schlitten oder Block der Werkzeugmaschine ab. Dies ist bei der Erfindung nicht der Fall, weil auf den anderen Längsseiten der Walzstange Mittel vorgesehen sind, um diese sicher in einer vorgegebenen Höhe auf einen Schlitten festzulegen. Die Mittel hierzu weisen jeweils zwei entgegengesetzt gerichtete Anschlagflächen auf, die an den Längsseiten der Walzstange geformt sind. Eine Spannvorrichtung bewirkt das Anlegen der Anlageflächen an parallel beabstandeten Lagerflächen. Ferner weist die Spannvorrichtung Spannmittel auf, mit welchen die Anlageflächen gegen die Lagerflächen gedrückt werden.

In diesem Zusammenhang sieht eine weitere Ausgestaltung der Erfindung vor, daß die Spannmittel jeweils zwei entgegengesetzt gerichtete Spannflächen, auf jeder Seite der gegenüberliegenden anderen Längsseiten der Walzstange aufweist, wobei die Spannflächen mit zugeordneten Anlageflächen ein Keilprofil bilden. Die Spannvorrichtung weist einen langgestreckten ersten Spannkörper auf, an dem die Lagerflächen gebildet sind und in dem eine längliche Ausnehmung oberhalb einer Lagerfläche geformt ist, deren Querschnitt komplementär zum keilförmigen Profil ist. Die Spannvorrichtung weist einen zweiten Spannkörper auf, der eine Schrägfläche aufweist, die mit der zugekehrten Spannfläche des Verzahnungswerkzeugs zusammenwirkt und Mittel vorgesehen sind, um den zweiten Spannkörper so vorzuspannen, daß die Anlageflächen gegen die zugekehrten Lagerflächen gedrückt werden.

Es sind verschiedene konstruktive Lösungen zur Ausbildung des zweiten Spannkörpers vorstellbar. Eine Ausgestaltung der Erfindung sieht hierzu vor, daß der zweite Spannkörper eine zweite Schrägfläche aufweist, die mit der ersten Schrägfläche nach außen divergiert. Die zweite Schrägfläche wirkt mit einer komplementären Schrägfläche des ersten Spannkörpers zusammen. Es ist mindestens eine Spannschraube vorgesehen, die den zweiten Spannkörper gegen den ersten Spannkörper anzieht, wodurch ein Keilprofil in die komplementäre Ausnehmung gedrückt wird und die Anlageflächen gegen die Lagerflächen gepreßt werden zur Sicherung der Walzstange in ihrer eingespannten Lage.

Die Spannkörper sind vorzugsweise beide einteilig geformt und erstrecken sich mindestens über die Länge der Walzstange.

Ein Ausführungsbeispiel der Erfindung wird nachfolgend anhand von Zeichnungen näher erläutert.
- Fig. 1: zeigt die Seitenansicht einer Walzstange.
- Fig. 2: zeigt den Schnitt durch die Walzstange nach Fig. 1 entlang der Linie 2-2 und eine dazugehörige Spannvorrichtung.

Eine Walzstange 10 ist im Querschnitt allgemein rechteckförmig und weist auf gegenüberliegenden Längsseiten eine erste Zahnung 12 und eine zweite Zahnung 14 auf. Die Zahnungen 12, 14 erstrecken sich über die gesamte Länge der Walzstange. Die Profilverzahnung 12, 14 weist unterschiedliche Formzonen auf, nämlich insbesondere eine Einlaufzone, eine Kalibrierzone und eine Auslaufzone. In dieser Reihenfolge liegen die Zonen für die Verzahnung 12 von rechts nach links und für die Verzahnung 14 von links nach rechts. Für die Herstellung einer spannlosen Verzahnung, z.B. eines Getrieberades, werden zwei derartiger Walzstangen eingesetzt, indem sie auf gegenläufig verstellbaren Schlitten einer nicht gezeigten Werkzeugmaschine aufgespannt werden, wobei sie an gegenüberliegenden Seiten in das Werkstück eine Verzahnung einformen. Mithin kann die Walzstange 10 zunächst mit ihrem Zahnprofil 12 und anschließend mit ihrem Zahnprofil 14 eingesetzt werden, wenn das erste durch Verschleiß unbrauchbar ist.

Wie aus Fig. 2 zu erkennen, hat die Walzstange 10 an den anderen gegenüberliegenden Längsseiten zwei parallel beabstandete Leisten 16,18 bzw. 20, 22. Die Leisten 16 bis 22, die sich über die gesamte Länge der Walzstange 10 erstrecken, weisen Flächen auf, die in Fig. 2 nach oben bzw. nach unten weisen. Die Leisten 16, 20 haben nach oben zeigende Anlageflächen 24, 26 und die Leisten 18, 20 nach unten zeigende Anlageflächen 28, 30. Letztere liegen auf Lagerflächen 32 bzw. 34 eines Spannkörpers 36, auf den weiter unten noch eingegangen wird.

Die Leisten 16 bis 22 haben ferner einander zugekehrte Spannflächen 38 bzw. 40, die nach außen konvergieren. Mithin stellt jede Leiste 16 bis 22 im Querschnitt ein Keilprofil dar. Die Leisten 16 bis 22 sind symmetrisch zu einer Quermittenebene der Walzstange 10 und symmetrisch zu ihrer Längsmittenebene.

Der erste Spannkörper 36, der sich über die Länge der Walzstange 10 erstreckt, ist im Querschnitt annähernd U-förmig. Der linke Schenkel bildet mit seiner Oberseite die Lagerfläche 32, während die Lagerfläche 34 von einer Ausnehmung 42 gebildet ist, die auf der Innenseite des anderen Schenkels geformt und komplementär ist zum Querschnittsprofil der Leisten 16 bis 22. Die Lage der Leisten 16 bis 22 ist derart, daß bei einer Auflage der Anlageflächen 24, 26 bzw. 28, 30 auf den Lagerflächen 32, 34 ein Abstand zum Steg des U-Profils gegeben ist. Dieser Steg ist sehr stabil, um Preßkräften, die im hohen Maße auf die Walzstange 10 wirken, aufzunehmen.

Ein zweiter Spannkörper 44 weist eine erste Schrägfläche 46 und eine zweite Schrägfläche 48 auf, welche Schrägflächen 46, 48 voneinander fort divergieren und so angeordnet sind, daß sie komplementär sind zu einer Schrägfläche 16 der gekehrten Leiste und einer weiteren Schrägfläche 50 des ersten Spannkörpers 36. Der zweite Spannkörper 44 erstreckt sich über die gleiche Länge wie der erste Spannkörper 36, und mit Hilfe mehrerer Spannschrauben, von denen eine gestrichelt bei 52 dargestellt ist, wird der zweite Spannkörper 44 seitlich fest gegen den ersten Spannkörper 36 gespannt. Dadurch wird die zugehörige Leiste 22 in die Ausnehmung 30 eingepreßt, wobei die Anlagefläche 30 fest gegen die Lagerfläche 34 gepreßt wird. Die Anlagefläche 28 wird fest gegen die Lagerfläche 32 gepreßt und die Walzstange 10 seitlich durch die Schrägflächen 46, 48 gehalten. Durch die beschriebene Einspannung ist daher die Walzstange 10 präzise in ihrer Lage, insbesondere auch ihrer Höhenlage, festgelegt.

Ist das Zahnprofil 12 nicht mehr brauchbar, wird der Spannkörper 44 entfernt und die Walzstange 10 um 180° um ihre Längsachse gedreht und erneut in der beschriebenen Art und Weise eingespannt.

## Patentansprüche

1. Stangenartiges Verzahnungswerkzeug mit einer Walzstange (10) und mit Mitteln zur Anbringung an einem Schlitten einer Werkzeugmaschine, wobei die im Querschnitt annähernd rechteckförmige Walzstange (10) auf gegenüberliegenden Längsseiten eine Zahnung (12, 14) aufweist und auf den anderen gegenüberliegenden Längsseiten Mittel einschließlich einer Spannvorrichtung vorgesehen sind zur Anbringung in der Werkzeugmaschine, **dadurch gekennzeichnet, daß** die Mittel jeweils zwei entgegengesetzt und jeweils in Richtung der entsprechenden Zahnung (12, 14) gerichtete Anlageflächen (24, 26, 28, 30) an den anderen gegenüberliegenden Längsseiten aufweisen zwecks Anlage an parallel beabstandeten Lagerflächen (32, 34) der Spannvorrichtung und die Spannvorrichtung Spannmittel aufweist, mit welchen die Anlageflächen (24, 26, 28, 30) gegen die Lagerflächen (32, 34) gedrückt werden.

2. Verzahnungswerkzeug nach Anspruch 1, **dadurch gekennzeichnet, daß** die Spannmittel jeweils zwei entgegengesetzt gerichtete Spannflächen (38, 40) auf jeder der anderen gegenüberliegenden Längsseiten der Walzstange (10) aufweisen, die jeweils mit einer zugeordneten Anlagefläche (24, 26, 28, 30) ein Keilprofil bilden, die Spannvorrichtung einen langgestreckten ersten Spannkörper (36) aufweist, der die Lagerflächen (32, 34) aufweist sowie eine längliche Ausnehmung (42) oberhalb einer Lagerfläche (34), deren Querschnitt komplementär zum keilförmigen Profil ist und die Spannvorrichtung einen zweiten Spannkörper (44) aufweist, der eine Schrägfläche (46) aufweist, die mit der zugekehrten Spannfläche (38 bzw. 40) der Walzstange (10) zusammenwirkt und Mittel vorgesehen sind, um den zweiten Spannkörper (44) so vorzuspannen, daß die Anlageflächen (24, 26, 28, 30) gegen die zugeordneten Lagerflächen (32, 34) angedrückt werden.

3. Verzahnungswerkzeug nach Anspruch 2, **dadurch gekennzeichnet, daß** der zweite Spannkörper (44) eine zweite Schrägfläche (48) aufweist, die mit der ersten Schrägfläche (46) nach außen divergiert, die zweite Schrägfläche (48) mit einer komplementären Schrägfläche (50) des ersten Spannkörpers (36) zusammenwirkt und mindestens eine Spannschraube (52) vorgesehen ist, um den zweiten Spannkörper (44) gegen den ersten Spannkörper (36) anzuziehen, wodurch ein Keilprofil in die komplementäre Ausnehmung (42) gedrückt wird und die Anlageflächen (24, 26, 28, 30) gegen die Lagerflächen (32, 34) gedrückt werden zur Sicherung der Walzstange (10) in ihrer eingespannten Lage.

4. Verzahnungswerkzeug nach einem der Ansprüche 1 bis 3, **dadurch gekennzeichnet, daß** die Anlageflächen (24, 26, 28, 30) annähernd die Länge der Waltstange (10) aufweisen und die Lagerflächen (32, 34) sich mindestens über eine Länge erstrecken, die der Länge der Anlageflächen (24 bis 30) entspricht.

5. Verzahnungswerkzeug nach Anspruch 3 oder 4, **dadurch gekennzeichnet, daß** der zweite Spannkörper (44) die gleiche Länge aufweist, wie der erste Spannkörper (36).

6. Verzahnungswerkzeug nach einem der Ansprüche 2 bis 5, **dadurch gekennzeichnet, daß** erster und/oder zweiter Spannkörper (44, 46) einteilig geformt ist.

## Claims

1. Rod-like gearing-cutting tool with a rolling die (10) and with means for attachment to a carriage of a machine tool, wherein the rolling die (10) with an almost rectangular cross-section has a toothing (12, 14) on the opposite-lying longitudinal sides and means including a clamping device are provided on the opposite-lying longitudinal sides for attachment in the machine tool, **characterized in that** the means each have two opposite contact surfaces (24, 26, 28, 30) positioned in the direction of the corresponding toothing (12, 14) on the other opposite longitudinal sides for the purpose of attachment to parallel distanced bearing surfaces (32, 34) of the clamping device and the clamping device has clamping means, with which the contact surfaces (24, 26, 28, 30) are pressed against the bearing surfaces (32, 34).

2. Gearing-cutting tool according to claim 1, **characterized in that** the clamping means each have two opposite-positioned clamping surfaces (38, 40) on each of the other opposite-lying longitudinal sides of the rolling die (10), each of which form a wedge profile with an associated contact surface (24, 26, 28, 30), the clamping device has an elongated first clamping body (36), which has the bearing surfaces (32, 34) as well as an oblong recess (42) above a bearing surface (34), the cross-section of which is complementary to the wedge-shaped profile and the clamping device has a second clamping body (44), which has an inclined surface (46), which works together with the facing clamping surface (38 or 40) of the rolling die (10) and means are provided in order to preload the second clamping body (44) such that the contact surfaces (24, 26, 28, 30) are pressed against the associated bearing surfaces (32, 34).

3. Gearing-cutting tool according to claim 2, **characterized in that** the second clamping body (44) has a second inclined surface (48), which diverges outward with the first inclined surface (46), the second inclined surface (48) works together with a complementary inclined surface (50) of the first clamping body (36) and at least one clamping screw (52) is provided in order to tighten the second clamping body (44) against the first clamping body (36), whereby a wedge profile is pressed into the complementary recess (42) and the contact surfaces (24, 26, 28, 30) are pressed against the bearing surfaces (32, 34) in order to secure the rolling die (10) in its clamped position.

4. Gearing-cutting tool according to one of previous claims 1 through 3, **characterized in that** the surfaces (24, 26, 28, 30) almost have the length of the rolling die (10) and the bearing surfaces (32, 34) extend at least over a length that corresponds with the length of the contact surfaces (24 through 30).

5. Gearing-cutting tool according to claim 3 or 4, **characterized in that** the second clamping body (44) has the same length as the first tensioning body (36).

6. Gearing-cutting tool according to one of claims 2 through 5, **characterized in that** the first and/or second clamping body (44, 46) are formed as one single piece.

## Revendications

1. Outil à denture en forme de barre comprenant une barre de laminage (10) et des moyens d'application sur un chariot d'une machine-outil, sachant que la barre de laminage (10) a approximativement une forme de rectangle en coupe transversale et présentant une denture (12, 14) sur des côtés longitudinaux opposés et que, sur les autres côtés longitudinaux opposés, des moyens comprenant un dispositif de serrage sont prévus pour la fixer dans la machine-outil,
**caractérisé en ce que**
les moyens présentent sur les autres côtés longitudinaux opposés à chaque fois deux surfaces d'appui opposées (24, 26, 28, 30) et orientées à chaque fois dans la direction de la denture (12, 14) correspondante pour l'installation sur des surfaces de palier distantes et parallèles (32, 34) du dispositif de serrage, et ce dispositif de serrage présente des moyens de serrage qui permettent de pousser les surfaces d'appui (24, 26, 28, 30) contre les surfaces de palier (32, 34).

2. Outil à denture selon la revendication 1,
**caractérisé en ce que**
les moyens de serrage présentent à chaque fois deux surfaces de serrage (38, 40), orientées de manière opposée sur chacun des autres côtés longitudinaux opposés de la barre de laminage (10), qui forment à chaque fois un profil cunéiforme avec une surface d'appui associée (24, 26, 28, 30),
le dispositif de serrage présente un premier corps de serrage longitudinal (36) qui comprend les surfaces de palier (32, 34) ainsi qu'un évidement longitudinal (42) au-dessus d'une surface de palier (34) dont la coupe transversale est complémentaire avec le profil cunéiforme, et
le dispositif de serrage présente un deuxième corps de serrage (44) qui comprend une surface oblique (46) coopérant avec la surface de serrage (38 respectivement 40) de la barre de laminage (10) qui lui fait face, des moyens étant prévus pour précontraindre le deuxième corps de serrage (44) de telle sorte que les surfaces d'appui (24, 26, 28, 30) soient appuyées contre les surfaces de palier associées (32, 34).

3. Outil à denture selon la revendication 2,
**caractérisé en ce que**
le deuxième corps de serrage (44) présente une deuxième surface oblique (48) qui diverge de la première surface oblique (46) vers l'extérieur, cette deuxième surface oblique (48) coopérant avec une surface oblique (50) complémentaire du premier corps de serrage (36), et au moins une vis de serrage (52) étant prévue pour serrer le deuxième corps de serrage (44) contre le premier corps de serrage (36), ce qui permet de pousser un profil cunéiforme dans l'évidement complémentaire (42) et de pousser les surfaces d'appui (24, 26, 28, 30) contre les surfaces de palier (32, 34) pour fixer la barre de laminage (10) dans sa position serrée.

4. Outil à denture selon l'une des revendications 1 à 3,
**caractérisé en ce que**
les surfaces d'appui (24, 26, 28, 30) ont approximativement la longueur de la barre de laminage (10) et les surfaces de palier (32, 34) s'étendent au moins sur une longueur correspondant à la longueur des surfaces d'appui (24 à 30).

5. Outil à denture selon la revendication 3 ou 4,
**caractérisé en ce que**
le deuxième corps de serrage (44) est de même longueur que le premier corps de serrage (36).

6. Outil à denture selon l'une des revendications 2 à 5,
**caractérisé en ce que**
le premier et/ou deuxième corps de serrage (44, 46) est formé d'une seule pièce.
